# EUROPÄISCHE PATENTSCHRIFT

(11) **EP 0 115 563 B1**
(45) Veröffentlichungstag und Bekanntmachung des Hinweises auf die Patenterteilung: **30.09.1987**
(21) Anmeldenummer: 83106186.6
(22) Anmeldetag: 24.06.1983
(51) Int. Cl.: E01H 5/06

(54) **Schneepflug mit Federklappen**
Snow plough blade with spring-loaded flaps
Lame chasse-neige à volets rappelés par ressorts

(30) Priorität: 03.02.1983 CH 607/83
(43) Veröffentlichungstag der Anmeldung: 15.08.1984
(73) Patentinhaber: ING. ALFRED SCHMIDT GMBH, D-79837 St Blasien (DE)
(72) Erfinder: Haering, Theodor, D-7891 Dettighofen (DE)
(74) Vertreter: Grättinger & Partner

## Beschreibung

Die Erfindung betrifft einen Schneepflug mit einem Scharblech, an dem unten mittels Scharnieren mehrere durch jeweils wenigstens eine vorgespannte Rückstellfeder in ihrer Arbeitslage gehaltene Federklappen mit daran befestigten Verschleißschienen angelenkt sind.

Bei bekannten Federklappen-Schneepflügen sind die Federklappen dicht nebeneinander am Scharblech angelenkt. Eine gegen die Rückseite des Scharblechs abgestützte Torsionsfeder hält jeweils eine Federklappe in ihrer Arbeitslage. Die einzelnen Federklappen können, wenn sie gegen Hindernisse in der Straßenoberfläche anstoßen gegen die Wirkung der Rückstellfeder durch eine Schwenkbewegung im Gegenuhrzeigersinn ausweichen. Dabei wird die Rückstellfeder zunehmend gespannt. Wenn man berücksichtigt, daß die Rückstellfeder bereits in der normalen Arbeitslage der Federklappe unter einer erheblichen Vorspannung steht, wird ohne weiteres verständlich, daß durch die meist stoßartigen Ausweichbewegungen der Federklappen die Rückstellfedern oft schon nach kurzer Betriebszeit zu Bruch gehen oder deren Vorspannung nachläßt.

Man hat versucht, diesen Nachteil durch eine geeignete Dimensionierung der Rückstellfedern auszugleichen. Hierbei war ein Kompromiß dahingehend einzugehen, daß die Rückstellfeder gerade stark genug war, die zugeordnete Federklappe mit ausreichender Vorspannung in der Arbeitslage zu halten, um andererseits eine zu starke Verformung der Feder im umgelegten Zustand der Federklappe vermeiden zu können. Dieser Kompromiß konnte bei den üblicherweise verwendeten Torsionsfedern nur durch speziell angefertigte Federn mit auf den Federwerkstoff eng abgestimmter Dimensionierung verwirklicht werden. Trotzdem kam es häufig zu einer vorzeitigen Zerstörung der Federn bzw. es war festzustellen, daß die Kraft der Rückstellfeder besonders bei schwerem, nassem Schnee nicht ausreichte, um die umgelegte Federklappe in ihre Arbeitslage zurückzuschwenken.

Außerdem ist bei den bekannten Federklappen-Schneepflügen nachteilig, daß infolge der Anordnung der Schwenkachse knapp hinter dem Scharblech, ein erheblicher Unterschnitt der Bewegungsbahn der Schürfkanten der Federklappen unter die Straßenoberfläche in Kauf zu nehmen ist.

Demgegenüber liegt der vorliegenden Erfindung die Aufgabe zugrunde, die Wirkung der Rückstellfedern bei einem Federklappen-Schneepflug zu verbessern, insbesondere eine Überbelastung der Rückstellfedern zu vermeiden und außerdem den Unterschnitt der Federklappen auf einen praktisch unbedeutenden Wert zu reduzieren.

Diese Aufgabe wird nach dem Vorschlag der Erfindung an einem Schneepflug der eingangs genannten Art dadurch gelöst, daß die Rückstellfeder mit der Schwenkrichtung der Federklappe gleichsinnig beweglich abgestützt ist, derart, daß dem Ansteigen der Federkraft während eines Ausweichens der Federklappe zumindest teilweise entgegengewirkt wird.

Durch die erfindungsgemäß vorgeschlagene Ausweichbewegung der Rückstellfeder kann deren zunehmende Kompression infolge des Umlegens der Federklappe derart begrenzt werden, daß auch im Dauerbetrieb und unter Berücksichtigung der erheblichen Stöße auf die Federklappe deren Überbelastung vermieden wird. Dadurch kann die Lebensdauer der Rückstellfedern ganz erheblich gesteigert werden. Durch die Wahl eines geeigneten Verstellwegs der Rückstellfeder kommt es auf eine individuelle Dimensionierung der Rückstellfeder nicht mehr an. Es können auf dem Markt vorhandene Ferdern als Rückstellfedern verwendet werden, wobei insbesondere Druckfedern in Frage kommen, welche gegen einen ihrer Kompression nachgebenden Anschlag abgestützt sind.

Eine besonders zweckmäßige Ausführungsform sieht vor, daß die Rückstellfeder durch eine Mehrzahl von in einem Gehäuse aufgenommenen Tellerfedern gebildet ist, wobei das Gehäuse der Kompression der Tellerfedern entgegenwirkend verstellbar geführt ist. Durch eine derartige Zwangsführung des Federgehäuses kann die Rückstellkraft der Tellerfedern über den gesamten Schwenkweg der Federklappe in bestimmter Weise eingestellt werden. Zusätzlich kann zur besseren Erreichung dieses Ziels die Vorspannung der Tellerfedern veränderbar sein.

Eine besonders vorteilhafte Verwirklichung der vorliegenden Erfindung sieht vor, daß das Gehäuse auf daran angelenkten, an der Rückseite der Federklappe um eine erste Achse schwenkbaren Stützen gelagert ist und daß ein ebenfalls an der Rückseite der Federklappe um eine zweite Achse schwenkbar abgestützter Stößel vorgesehen ist, der auf die Tellerfedern wirkt, wobei die erste Achse von der Scharnierachse weniger weit entfernt ist als die zweite Achse.

Dank dieser Lösung kann eine große Bewegung der Federklappe in einen relativ kleinen Federweg der Rückstellfeder umgewandelt werden. Durch die besondere räumliche Anordnung der beiden Achsen ergibt sich eine ständige Anpressung des Gehäuses gegen die Rückseite des Scharblechs, so daß zusätzliche Befestigungsmittel entfallen können. Stattdessen genügt es, daß das Gehäuse oder die Stützen zwischen seitlichen Schienen geführt ist bzw. sind und daß das Gehäuse an der Rückseite des Scharblechs gleitend oder mittels Rollen abgestützt ist.

Zusätzlich kahn das Gehäuse über eine Lenkerverbindung mit der Rückseite des Scharblechs verbunden sein ; eine derartige Variante ist besonders dann sinnvoll, wenn sich die oben erläuterte Geometrie der beiden Achsen nicht verwirklichen läßt. Letztere ermöglicht überdies die Verlagerung der Scharnierachse für die Verbindung der Federklappe mit dem Scharblech etwa in die Ebene des Scharblechs, so daß der Unterschnitt der Federklappen auf einen der Schrägstellung des Scharblechs entsprechenden, geringen Wert reduziert werden kann.

Dadurch wird besonders die Rückstellung der Federklappen aus ihrer ausgelenkten Lage in die Arbeitslage, also im Uhrzeigersinn, erleichtert.

Im folgenden wird ein Ausführungsbeispiel der Erfindung anhand der Zeichnung näher erläutert. Es zeigt :
Figur 1 einen Vertikalschnitt durch einen Schneepflug im Bereich einer Federklappe, letztere in Arbeitslage ;
Figur 2 eine Ansicht gem. Fig. 1, jedoch mit vollständig zurückgeschwenkter Federklappe ;
Figur 3 eine Ansicht auf einen Ausschnitt des Schneepflugs von der Rückseite mit einer Federklappe in der Arbeitslage und
Figur 4 eine Ansicht gem. Fig. 3 mit der Federklappe in der zurückgeschwenkten Lage.

Der in den Figuren 1 bis 4 dargestellte Federklappen-Schneepflug weist ein oberes, über eine Ankopplungsvorrichtung mit einem Räumfahrzeug verbundenes Scharblech 1 und unten daran schwenkbar befestigte Federklappen 2 mit Verschleißschiene 13 auf. Scharblech 1 und Federklappe 2 sind miteinander über Scharnier 3 verbunden.

Bei einem üblichen Schneepflug sind an der Unterkante des Scharblechs bevorzugt zwei bis vier Federklappen vorgesehen. Die Scharniere 3 entsprechen in ihrem Aufbau dem bekannten Klavierband-Scharnier das heisst, daß auf der Scharnierachse Rohrhülsen 3a 3b sitzen, welche abwechselnd mit dem Scharblech 1 und den Federklappen 2 verschweißt sind. Eine Anschlagleiste 16 begrenzt die Bewegung der Federklappen 2 nach vorne. Wie die Fig. 1 und 2 zeigen ist eine Rohrhülse 3a mit zwei Flacheisen 4a, 4b und der Anschlagleiste 16 verschweißt. Die beiden Flacheisen bilden einen Sitz für die Verschleißschiene 13, welche mit dem Flacheisen 4b verschraubt ist, so daß die Verschleißschiene leicht ausgewechselt werden kann. Senkrecht zur Längsrichtung der Flacheisen 4a, 4b sind an diesen paarweise Platten angeschweißt, die verschieden lange Lagerböcke 5, 6 bilden, in denen Lagerbolzen 7, 8 sitzen. Die Achsen der Bolzen 7, 8 verlaufen parallel zur Achse des Scharniers 3.

Die in den kürzeren Lagerböcken 5 lagernden Bolzen 7 durchstoßen seitliche Stützen 9, die mit einem oberen Querteil 10 zusammen ein Joch bilden.

Auf den in den längeren Lagerböcken 6 gelagerten Bolzen 8 sitzt jeweils ein Stössel 11, der auf eine Rückstellfeder wirkt, die in einem Federgehäuse 12 untergebracht ist. In einer bevorzugten Ausführung wird die Rückstellfeder durch mehrere, im Federgehäuse 12 aufgenommene Tellerfedern 17 realisiert.

Der Stössel 11 drückt über eine im Inneren des Gehäuses 12 geführte Druckplatte 18 auf die Tellerfedern 17 und presst diese zusammen. Die erforderliche Vorspannung der Rückstellfeder läßt sich durch einen Sicherungsring 19, der in einer im Gehäuseinneren eingestochenen Ringnut liegt, vorgeben.

Die Vorspannung kann durch Verändern der Länge des Stössels 11 noch variiert werden. Hierzu besitzt der Stössel 11 ein Außengewinde auf welchem die Druckplatte 18 aufgesteckt und mittels einer Mutter 20 mit Kontermutter 21 gesichert ist.

Das Federgehäuse 12 ist am Querteil 10 des Joches befestigt. Die Führung des Federgehäuses 12 kann auch anders gelöst werden. An den seitlichen Stützen 9 des Joches sind Rollen 14 angebracht, die in einer U-förmigen Verstärkungsschiene 15 laufen.

Die Rohrhülsen 3a des Scharniers 3 sind mit dem Scharblech 1, die Rohrhülsen 3b mit der Federklappe verbunden.

Zur Erläuterung der Wirkungsweise sind in Figur 4 die funktions-wesentlichen Achsen bezeichnet. A3 kennzeichnet die Achse des Scharniers 3. Die Bolzen 7 liegen auf der Achse A7 und die Drehachse des Bolzen 8 ist mit A8 bezeichnet.

Wie aus der Zeichnung deutlich ersichtlich ist, liegt die Achse A7 der Anlenkung der Stützen 9 des Jochs der Scharnierachse A3 näher als die Achse A8 für die Anlenkung des Stössels 11. Beim Überfahren eines Hindernisses wird die Federklappe 2 nach hinten und oben geschwenkt ; gleichzeitig wird das Joch zwangsweise um eine entsprechende Distanz nach oben geschoben und entsprechend auch der Stössel. Da jedoch die Achse A8 weiter von der Drehachse A3 des Scharniers 3 entfernt ist als die Achse A7 wird somit der Stössel 11 in das Federgehäuse 12 hineingeschoben, wobei die Rückstellfeder komprimiert wird.

Die Gesamtbewegung des Stössels 11 entspricht folglich der translatorischen Bewegung des Joches plus dem Federweg.

Auf diese Weise lässt sich auf dem vorhandenen Platzangebot eine relativ große Bewegung unter Verwendung einer Rückstellfeder mit hoher Federkraft bei nur geringem Federweg erreichen.

## Patentansprüche

1. Schneepflug mit einem Scharblech (1), an dem unten mittels Scharnieren mehrere durch jeweils wenigstens eine vorgespannte Rückstellfeder in ihrer Arbeitslage gehaltene Federklappen (2) mit daran befestigten Verschleißschienen (13) angelenkt sind, dadurch gekennzeichnet, daß die Rückstellfeder mit der Schwenkrichtung der Federklappe (2) gleichsinnig beweglich abgestützt ist, derart, daß dem Ansteigen der Federkraft während eines Ausweichens der Federklappe (2) zumindest teilweise entgegengewirkt wird.

2. Schneepflug nach Anspruch 1, dadurch gekennzeichnet, daß die Rückstellfeder als Druckfeder ausgebildet ist, welche gegen einen der Kompression der Druckfeder nachgebenden Anschlag abgestützt ist.

3. Schneepflug nach Anspruch 1 oder 2, dadurch gekennzeichnet, daß die Rückstellfeder durch eine Mehrzahl von in einem Federgehäuse (12) aufgenommenen Tellerfedern (17) gebildet ist, wobei das Federgehäuse (12) der Kompression der Tellerfedern (17) entgegenwirkend verstellbar geführt ist.

4. Schneepflug nach Anspruch 3, dadurch gekennzeichnet, daß das Federgehäuse (12) auf daran angelenkten, an der Rückseite der Federklappe (2) um-eine erste Achse (A7) schwenkbaren Stützen (9) gelagert ist und daß ein ebenfalls an der Rückseite der Federklappe (2) um eine zweite Achse (A8) schwenkbar abgestüzter Stössel (11) vorgesehen ist, der auf die Tellerfedern (17) wirkt, wobei die erste Achse (A7) von der Scharnierachse (3) weniger weit entfernt ist als die zweite Achse (A8).

5. Schneepflug nach Anspruch 3 oder 4, dadurch gekennzeichnet, daß das Federgehäuse (12) oder die Stützen (9) zwischen seitlichen Schienen geführt ist bzw. sind.

6. Schneepflug nach einem der Ansprüche 3 bis 5, dadurch gekennzeichnet, daß das Federgehäuse (12) an der Rückseite des Scharblechs (1) gleitend oder mittels Rollen (14) abgestützt ist.

7. Schneepflug nach einem der Ansprüche 3 bis 6, dadurch gekennzeichnet, daß das Federgehäuse (12) über eine Lenkerverbindung mit der Rückseite des Scharblechs (1) verbunden ist.

8. Schneepflug nach einem der Ansprüche 3 bis 7, dadurch gekennzeichnet, daß die zur Abstützung der Tellerfedern (17) wirksame Länge des Stössels (11) verstellbar ist.

9. Schneepflug nach einem der Ansprüche 1 bis 8, dadurch gekennzeichnet, daß die Scharnierachse (3) etwa in der Ebene des Scharblechs (1) angeordnet ist.

## Claims

1. A snowplow with a· plowblade (1) to which several spring flaps (2) are linked at the bottom of the blade by hinges, with each spring flap having a wearbar (13) and being retained in its working position by a pre-tensioned reset spring, characterized in that the reset spring is supported to be movable in the same sense as the pivoting direction of the spring flap (2), so that the increase in spring force while the spring flap (2) is being deflected is at least partially counteracted.

2. A snowplow according to claim 1, characterized in that the reset spring is a compression spring, which is supported against a stop that yields during compression of the compression spring.

3. A snowplow according to claims 1 or 2, characterized in that the reset spring is formed by a plurality of saucer springs (17) included within a spring housing (12), whereby the spring housing (12) counteracts to the compression of the saucer springs (17) and is adjustably guided.

4. A snowplow according to claim 3, characterized in that the spring housing (12) is mounted on supports (9) which are coupled thereto, and are pivotable about a first axis (A7) at the backside of the spring flap (2) ; a tappet (11) is likewise disposed at the backside of the spring flap (2) and supported so as to be pivotable about a second axis (A8) ; the tappet (11) acts on the saucer springs (17); and the first axis (A7) is closer to the hinge axis (3) than is the second axis (A8).

5. A snowplow according to claims 3 or 4, characterized in that the spring housing (12) or the supports (9) are guided between lateral rails.

6. A snowplow according to one of claims 3 to 5, characterized in that the spring housing (12) is supported slidingly or by rollers (14) at the backside of the plowblade (1).

7. A snowplow according to one of claims 1 to 6, characterized in that the spring housing (12) is connected to the backside of the plowblade (1) through a steering linkage.

8. A snowplow according to one of claims 3 to 7, characterized in that the length of the tappet (11) for supporting the saucer springs (17) is adjustable.

9. A snowplow according to one of claims 1 to 8, characterized in that the hinge axis (3) is disposed approximately in the plane of the plowblade (1).

## Revendications

1. Chasse-neige muni d'une lame de soc (1) à laquelle sont articulés dans le bas au moyen de charnières plusieurs volets à ressort (2) maintenus dans leur position de travail chacun par au moins un ressort de rappel à précharge et auxquels sont fixées des barres d'usure (13), caractérisé en ce que le ressort de rappel est soutenu de manière à pouvoir se mouvoir dans un sens qui est le sens de pivotement du volet à ressort (2), de telle sorte que l'augmentation de la force de ressort pendant une déviation du volet à ressort est contrariée au moins partiellement.

2. Chasse-neige selon la revendication 1, caractérisé en ce que le ressort de rappel est conçu sous forme de ressort de compression qui est soutenu contre une butée cédant à la compression du ressort de compression.

3. Chasse-neige selon l'une des revendications 1 et 2, caractérisé en ce que le ressort de rappel est formé par de multiples ressorts Belleville (17) logés dans un carter de ressorts (12), le carter de ressorts (12) étant guidé de manière à pouvoir se déplacer en s'opposant à la compression des ressorts Belleville (17).

4. Chasse-neige selon la revendication 3, caractérisé en ce que le carter de ressorts (12) est monté sur des appuis (9) articulés à celui-ci, pouvant pivoter autour d'un premier axe (A7), au côté postérieur du volet à ressort (2), et en ce qu'il est prévu un poussoir (11) également soutenu de manière à pouvoir pivoter autour d'un deuxième axe (A8), au côté postérieur du volet à ressort, qui agit sur les ressorts Belleville (17), le premier axe (A7) étant moins éloigné de l'axe de charnière (3) que le deuxième axe (A8).

5. Chasse-neige selon l'une des revendications 3 et 4, caractérisé en ce que le carter de ressort (12) ou les appuis (9) sont guidés entre des barres latérales.

6. Chasse-neige selon l'une des revendications 3 à 5, caractérisé en ce que le carter de ressorts (12) est soutenu au côté postérieur de la lame de soc (1), de façon glissante au moyen de galets (14).

7. Chasse-neige selon l'une des revendications 3 à 6, caractérisé en ce que le carter de ressorts (12) est relié au côté postérieur de la lame de soc (1) par l'intermédiaire d'une liaison à bras oscillants.

8. Chasse-neige selon l'une des revendications 3 à 7, caractérisé en ce que la longueur du poussoir (11) efficace pour le soutien des ressorts Belleville (17) est réglable.

9. Chasse-neige selon l'une des revendications 1 à 8, caractérisé en ce que l'axe de charnière (3) est à peu près disposé dans le plan de la lame de soc (1).
